# EUROPÄISCHE PATENTSCHRIFT

(11) **EP 3 169 453 B1**
(45) Veröffentlichungstag und Bekanntmachung des Hinweises auf die Patenterteilung: **17.10.2018**
(21) Anmeldenummer: 14741301.7
(22) Anmeldetag: 18.07.2014
(51) Int. Cl.: B08B 3/02

(54) **FAHRBARE HOCHDRUCKREINIGUNGSEINRICHTUNG**
MOBILE HIGH-PRESSURE CLEANING DEVICE
APPAREIL DE NETTOYAGE A HAUTE PRESSION ROULANT

(43) Veröffentlichungstag der Anmeldung: 24.05.2017
(73) Patentinhaber: Alfred Kärcher SE & Co. KG, 71364 Winnenden (DE)
(72) Erfinder: KRAUTER, Ronald, 71404 Korb (DE); PFIZENMAIER, Andreas, 71549 Auenwald (DE); EHRHARDT, Stefan, 71364 Winnenden (DE); BAUER, Ulrich, 72793 Pfullingen (DE); KERN, Torsten, 78573 Wurmlingen (DE)
(74) Vertreter: Hoeger, Stellrecht & Partner Patentanwälte mbB
(86) Internationale Anmeldenummer: PCT/EP2014/065523
(87) Internationale Veröffentlichungsnummer: WO 2016/008543

(56) Entgegenhaltungen:
- WO-A1-2011/018661
- AU-A1- 2009 250 988
- DE-A1- 19 644 570
- DE-A1-102007 018 249
- US-A- 3 481 544

## Beschreibung

Die Erfindung betrifft eine fahrbare Hochdruckreinigungseinrichtung mit einem Fahrzeuganhänger, an dessen Fahrgestell zumindest zwei Laufräder um eine gemeinsame Drehachse drehbar gehalten sind zum Verfahren der Hochdruckreinigungseinrichtung, und mit einem einen Motor und eine vom Motor angetriebene Pumpe aufweisenden Hochdruckreinigungsgerät zum Unterdrucksetzen von Wasser, das auf einen zu reinigenden Gegenstand gerichtet werden kann, sowie mit mindestens einem Wasservorratstank zur Bevorratung von Wasser für das Hochdruckreinigungsgerät.

Mittels einer derartigen Hochdruckreinigungseinrichtung kann Wasser unter Druck gesetzt und auf einen zu reinigenden Gegenstand gerichtet werden. Die Hochdruckreinigungseinrichtung weist hierzu ein Hochdruckreinigungsgerät auf mit einer Pumpe, die von einem Motor angetrieben wird.

Das Dokument WO 2011/018661 A1 offenbart eine fahrbare Hochdruckreinigungseinrichtung gemäß dem Oberbegriff des Anspruchs 1. Die Hochdruckreinigungseinrichtung kann an unterschiedlichen Einsatzorten zum Einsatz kommen, insbesondere auf Baustellen. Sofern an den Einsatzorten ein Wasserversorgungsnetz zur Verfügung steht, kann das Hochdruckreinigungsgerät mit Wasser aus dem Wasserversorgungsnetz versorgt werden. Ein Wasserversorgungsnetz steht allerdings nicht an allen Einsatzorten zur Verfügung. Die Hochdruckreinigungseinrichtung weist deshalb mindestens einen Wasservorratstank auf zur Bevorratung von Wasser für das Hochdruckreinigungsgerät. Der Wasservorratstank kann ein Volumen von mehreren 100 Litern, beispielsweise ein Volumen von 300 Liter oder 500 Liter aufweisen. Der mindestens eine Wasservorratstank kann an einer Sammelstelle mit Wasser befüllt werden und anschließend kann die Hochdruckreinigungseinrichtung an einen gewünschten Einsatzort verfahren werden. Am Einsatzort kann das Hochdruckreinigungsgerät mit Wasser aus dem mindestens einen Wasservorratstank versorgt werden.

Bei Anschluss des Hochdruckreinigungsgerätes an ein öffentliches Wasserversorgungsnetz wird vom Netzbetreiber häufig die Forderung gestellt, durch geeignete Maßnahmen sicherzustellen, dass vom Wasserversorgungsnetz entnommenes Wasser nicht unbeabsichtigt wieder in das Wasserversorgungsnetz zurückgeführt werden kann. Dadurch soll sichergestellt werden, dass das Wasserversorgungsnetz nicht mit möglicherweise verschmutztem Wasser in Kontakt kommt.

Aufgabe der vorliegenden Erfindung ist es, eine fahrbare Hochdruckreinigungseinrichtung der gattungsgemäßen Art derart weiterzubilden, dass dem Hochdruckreinigungsgerät wahlweise Wasser aus dem mindestens einen Wasservorratstank oder aus einem Wasserversorgungsnetz bereitgestellt werden kann, wobei keine Gefahr besteht, dass dem Wasserversorgungsnetz entnommenes Wasser wieder dem Wasserversorgungsnetz zugeführt werden kann.

Diese Aufgabe wird bei einer fahrbaren Hochdruckreinigungseinrichtung der eingangs genannten Art erfindungsgemäß dadurch gelöst, dass die Hochdruckreinigungseinrichtung einen Entkopplungstank aufweist mit mindestens einem Einlass, der mit einem Wasserversorgungsnetz verbindbar ist, und mit mindestens einem Auslass, der mit dem Hochdruckreinigungsgerät und über mindestens ein vom Benutzer betätigbares Absperrorgan mit mindestens einem Wasserversorgungstank verbunden ist.

Bei der erfindungsgemäßen Ausgestaltung gelangt das dem Wasserversorgungsnetz entnommene Wasser nicht unmittelbar in einen Wasservorratstank oder zum Hochdruckreinigungsgerät, sondern es gelangt zunächst in einen Entkopplungstank. Vom Entkopplungstank kann das Wasser dann zum Hochdruckreinigungsgerät strömen. Außerdem kann das Wasser vom Entkopplungstank auch zu einem Wasserversorgungstank gelangen, wobei es hierzu erforderlich ist, dass der Benutzer ein Absperrorgan öffnet, das im geschlossenen Zustand die Verbindung zwischen dem Entkopplungstank und dem Wasservorratstank unterbricht. Ist das Absperrorgan geöffnet, so kann der Wasservorratstank über den Entkopplungstank befüllt werden.

Sofern am Einsatzort der Hochdruckreinigungseinrichtung ein Wasserversorgungsnetz zur Verfügung steht, kann das Hochdruckreinigungsgerät über den Entkopplungstank direkt mit dem Wasserversorgungsnetz verbunden werden, ohne dass die Strömungsverbindung zwischen dem Hochdruckreinigungsgerät und dem Wasserversorgungsnetz über einen Wasservorratstank erfolgen muss. Es ist also für den Einsatz der Hochdruckreinigungseinrichtung nicht zwingend erforderlich, den mindestens einen Wasservorratstank zu befüllen. Eine Befüllung ist nur dann erforderlich, wenn am Einsatzort kein Wasserversorgungsnetz vorliegt und somit der mindestens eine Wasservorratstank bereits an einer Sammelstelle, beispielsweise auf einem Bauhof, über den Entkopplungstank mit Wasser befüllt werden muss.

Günstig ist es, wenn am Einlass des Entkopplungstanks ein füllstandsabhängiges Ventil angeordnet ist, beispielsweise ein Schwimmerventil. Die Zufuhr von Wasser aus dem Wasserversorungsnetz zum Entkopplungstank erfolgt über das füllstandsabhängige Ventil. Dadurch kann auf konstruktiv einfache Weise sichergestellt werden, dass dem Wasserversorgungsnetz nur so lange Wasser entnommen werden kann bis der Entkopplungstank einen maximalen Füllstand erreicht hat.

Der Entkopplungstank bildet günstigerweise einen Wasserkasten aus, der das Hochdruckreinigungsgerät und den mindestens einen Wasservorratstank vom Wasserversorgungsnetz entkoppelt. Vom Wasserversorgungsnetz fließt das Wasser zunächst in den Entkopplungstank, wobei dessen Einlass oberhalb des maximalen Füllstands des Entkopplungstanks angeordnet ist, so dass das im Entkopplungstank befindliche Wasser nicht mehr zum Einlass und über diesen zum Wasserversorgungsnetz zurückfließen kann.

Von besonderem Vorteil ist es, wenn der Entkopplungstank in einen Wasservorratstank integriert ist. Dies ermöglicht eine besonders kompakte Ausgestaltung der Hochdruckreinigungseinrichtung.

Es kann beispielsweise vorgesehen sein, dass ein Wasservorratstank eine Vertiefung aufweist, die den Entkopplungstank ausbildet. Der Entkopplungstank ist somit in einen Wasservorratstank eingeformt.

Günstigerweise ist der Entkopplungstank zusammen mit einem Wasservorratstank als einteiliges Kunststoffformteil ausgestaltet.

Die erfindungsgemäße Hochdruckreinigungseinrichtung weist einen Fahrzeuganhänger auf und kann von einem Zugfahrzeug gezogen werden. Der Fahrzeuganhänger hat wie üblich eine Deichsel, mit der er an das Zugfahrzeug angekoppelt werden kann, sowie ein Fahrgestell, auf dem der mindestens eine Wasservorratstank und das Hochdruckreinigungsgerät angeordnet sind.

Bei einer bevorzugten Ausgestaltung der Erfindung weist die Hochdruckreinigungseinrichtung einen ersten und einen zweiten Wasservorratstank auf, die im Abstand zueinander jeweils an einer Längsseite des Fahrzeuganhängers angeordnet und über eine Leitungsanordnung miteinander verbunden sind, wobei die beiden Wasservorratstanks auf dem Fahrgestell aufsitzen und das Hochdruckreinigungsgerät zwischen den beiden Wasservorratstanks auf dem Fahrgestell positioniert ist. Durch eine derartige Anordnung kann ein verhältnismäßig niederer Schwerpunkt für die Hochdruckreinigungseinrichtung erreicht werden, und der niedrige Schwerpunkt hat wiederum ein verbessertes Fahrverhalten zur Folge, insbesondere in Kurven und beim Bremsen und Beschleunigen der Hochdruckreinigungseinrichtung.

Vor einer Fahrt der Hochdruckreinigungseinrichtung zu einem Einsatzort können die beiden Wasservorratstanks mit Wasser befüllt werden. In vielen Fällen ist dies jedoch nicht erforderlich, da am gewünschten Einsatzort ein Wasserversorgungsnetz zur Verfügung steht, an das das Hochdruckreinigungsgerät über den Entkopplungstank angeschlossen werden kann. Sofern die beiden Wasservorratstanks während der Fahrt der Hochdruckreinigungseinrichtung nicht mit Wasser befüllt sind, weisen sie ein verhältnismäßig geringes Gewicht auf und die Lage des Schwerpunkts der Hochdruckreinigungseinrichtung wird im Wesentlichen durch die Lage des Hochdruckreinigungsgerätes bestimmt. Da das Hochdruckreinigungsgerät bevorzugt eine Position zwischen den beiden Wasservorratstanks auf dem Fahrgestell einnimmt, weist die Hochdruckreinigungseinrichtung einen verhältnismäßig niederen Schwerpunkt auf. Sollte es erforderlich sein, die beiden Wasservorratstanks vor der Fahrt des Hochdruckreinigungseinrichtung zu einem Einsatzort zu befüllen, da am gewünschten Einsatzort kein Wasserversorgungsnetz zur Verfügung steht, so kann trotz des beachtlichen Gewichts der Wasservorratstank ein niedriger Schwerpunkt erzielt werden, da die Wasservorratstanks auf dem Fahrgestell aufsitzen. Auch bei gefüllten Wasservorratstanks weist die Hochdruckreinigungseinrichtung ein verbessertes Fahrverhalten auf.

Der Einsatz zweier im Abstand zueinander angeordneter Wasservorratstanks hat darüber hinaus den Vorteil, dass die Wasservorratstanks kostengünstig in Formprozessen aus Kunststoffmaterial hergestellt werden können, wobei die Wasservorratstanks quer zur Längsrichtung des Fahrgestells entformt werden können. Die Entformung in Querrichtung erleichtert es, Aufnahmen für Zubehörteile und Betriebskomponenten der Hochdruckreinigungseinrichtung in die Wasservorratstanks einzuformen, wobei die Aufnahmen bevorzugt in die einander zugewandten Seiten der Wasservorratstanks einmünden.

Die beiden Wasservorratstanks können beispielsweise im Rotationssinterverfahren hergestellt werden.

Ein weiterer Vorteil der Anordnung der beiden Wasservorratstanks jeweils an einer Längsseite des Fahrzeuganhängers auf dem Fahrgestell und der Positionierung des Hochdruckreinigungsgeräts und gegebenenfalls weiterer Komponenten der Hochdruckreinigungseinrichtung zwischen den beiden Wasservorratstanks auf dem Fahrgestell liegt darin, dass das Hochdruckreinigungsgerät und eventuell weitere Komponenten der Hochdruckreinigungseinrichtung dem Benutzer und gegebenenfalls auch dem Servicepersonal auf einfache Weise für den Betrieb der Hochdruckreinigungseinrichtung und für Instandhaltungsmaßnahmen zugänglich sind. Auch die Montage der Hochdruckreinigungseinrichtung wird dadurch vereinfacht.

Von besonderem Vorteil ist es, wenn der Entkopplungstank in den ersten Wasservorratstank integriert und über eine Versorgungsleitung mit dem Hochdruckreinigungsgerät und über eine absperrbare erste Verbindungsleitung mit dem zweiten Wasservorratstank verbunden ist, und wenn der zweite Wasservorratstank über eine zweite Verbindungsleitung mit dem ersten Wasservorratstank verbunden ist. Steht am Einsatzort der Hochdruckreinigungseinrichtung ein Wasserversorgungsnetz zur Verfügung, so kann der Einlass des Entkopplungstanks über einen Zulaufschlauch mit dem Wasserversorgungsnetz verbunden werden. Vom Entkopplungstank kann das dem Wasserversorgungsnetz entnommene Wasser über eine Versorgungsleitung dem Hochdruckreinigungsgerät bereitgestellt werden. Eine erste Verbindungsleitung, die den Entkopplungstank mit dem zweiten Wasservorratstank verbindet, kann abgesperrt werden, so dass der zweite Wasservorratstank nicht mit dem Wasserversorgungsnetz in Strömungsverbindung steht. Sollen jedoch die beiden Wasservorratstanks an einer Sammelstelle mit Wasser befüllt werden, so kann die erste Verbindungsleitung freigegeben werden, so dass das in den Entkopplungstank einströmende Wasser über die erste Verbindungsleitung dem zweiten Wasservorratstank und über eine zweite Verbindungsleitung auch dem ersten Wasservorratstank bereitgestellt werden kann. Am Einsatzort kann das Wasser aus den Wasservorratstanks über die beiden Verbindungsleitungen und die Versorgungsleitung zum Hochdruckreinigungsgerät gelangen.

Da der Entkopplungstank über die erste Verbindungsleitung mit dem zweiten Wasservorratstank in Strömungsverbindung steht, der wiederum über eine zweite Verbindungsleitung mit dem ersten Wasservorratstank verbunden ist, bilden der Entkopplungstank und die beiden Wasservorratstanks ein kommunizierendes System aus und der Füllstand des Entkopplungstanks ist mit dem Füllstand der beiden Wasservorratstanks identisch, sofern die Strömungsverbindung zwischen dem Entkopplungstank und dem zweiten Wasservorratstank freigegeben ist.

Es kann vorgesehen sein, dass der Raum zwischen den beiden Wasservorratstanks sowohl auf der Vorderseite der Hochdruckreinigungseinrichtung, also in Fahrtrichtung vorne, als auch auf der Rückseite der Hochdruckreinigungseinrichtung, das heißt in Fahrtrichtung hinten, unmittelbar zugänglich ist.

Bei einer vorteilhaften Ausführungsform weist das Fahrgestell einen Rahmen auf, auf dem die beiden Wasservorratstanks aufsitzen. Es kann beispielsweise vorgesehen sein, dass der Rahmen des Fahrgestells zwei Längsholmen aufweist, die parallel zur Fahrtrichtung der Hochdruckreinigungseinrichtung ausgerichtet sind und auf denen jeweils ein Wasservorratstank unmittelbar aufsitzt. Die beiden Längsholmen können über Querholmen des Rahmens starr miteinander verbunden sein.

Ein besonders niederer Schwerpunkt und damit ein besonders gutes Fahrverhalten wird bei einer vorteilhaften Ausführungsform der Erfindung dadurch erzielt, dass sich die beiden Wasservorratstanks über die gesamte Länge des Fahrgestells erstrecken. Die große Längserstreckung der beiden Wasservorratstanks ermöglicht es, auf niedriger Höhe ein verhältnismäßig großes Tankvolumen bereitzustellen. Trotz eines beträchtlichen Tankvolumens kann ein niedriger Schwerpunkt erreicht werden.

Von Vorteil ist es, wenn die beiden Wasservorratstanks bezogen auf die Fahrtrichtung jeweils einen vorderen Tankbereich und einen hinteren Tankbereich aufweisen, wobei das Volumen des vorderen Tankbereichs geringer ist als das Volumen des hinteren Tankbereichs. Der vordere Tankbereich kann sich vom vorderen Ende der Wasservorratstanks bis etwa zur gemeinsamen Drehachse der beiden Laufräder erstrecken und der hintere Tankbereich kann sich an den vorderen Tankbereich anschließen und sich bis zum hinteren Ende der Wasservorratstanks erstrecken. Die Bereitstellung eines geringeren Volumens für den vorderen Tankbereich ermöglicht es, die Stützlast der in Fahrtrichtung vom Fahrgestell nach vorne abstehenden Deichsel auch bei gefüllten Wasservorratstanks verhältnismäßig gering zu halten. Es kann beispielsweise vorgesehen sein, dass die Stützlast der Deichsel auch bei gefüllten Wasservorratstanks nicht mehr als 75 kg beträgt.

Bei einer vorteilhaften Ausgestaltung weisen der vordere und der hintere Tankbereich dieselbe Breite auf, das heißt die horizontale Erstreckung quer zur Fahrtrichtung der Hochdruckreinigungseinrichtung ist für die beiden Tankbereiche dieselbe, die vertikale Erstreckung des vorderen Tankbereichs ist aber geringer als die vertikale Erstreckung des hinteren Tankbereichs.

Wie bereits erwähnt, ermöglicht die Bereitstellung zweier im Abstand zueinander angeordneter Wasservorratstanks eine einfache Entformung der Wasservorratstanks quer zur Fahrtrichtung. Dies ermöglicht es insbesondere, Ausnehmungen für Zubehörteile und/oder Betriebskomponenten in die Wasservorratstanks einzuformen, wobei die Ausnehmungen des einen Wasservorratstanks dem anderen Wasservorratstank zugewandt sind. Die Ausnehmungen können als Vertiefungen ausgestaltet sein.

Bei einer vorteilhaften Ausführungsform weist zumindest einer der beiden Wasservorratstanks, dem anderen Wasservorratstank zugewandt mindestens eine Ausnehmung auf, die eine Aufnahme für ein Zubehörteil ausbildet. Die Ausnehmung kann beispielsweise eine Aufnahme ausbilden zur Aufbewahrung eines Strahlrohrs, einer Spritzpistole, einer Strahlrohrverlängerung, einer Betriebsanleitung, eines Schutzhelms und/oder eines Schlauchs.

Um eine besonders hohe Reinigungswirkung zu erzielen, ist es von Vorteil, wenn das unter Druck stehende, auf den zu reinigenden Gegenstand zu richtende Wasser erwärmt werden kann. Hierzu weist die erfindungsgemäße Hochdruckreinigungseinrichtung bei einer vorteilhaften Ausführungsform ein Heizaggregat auf zum Aufheizen des von der Pumpe unter Druck gesetzten Wassers, wobei das Heizaggregat zwischen den beiden Wasservorratstanks auf dem Fahrgestell angeordnet ist. Das Heizaggregat kann ein erhebliches Gewicht aufweisen, und durch die Positionierung des Heizaggregates zwischen den beiden Wasservorratstanks kann für die fahrbare Hochdruckreinigungseinrichtung trotz des Einsatzes des Heizaggregates ein niedriger Schwerpunkt erzielt werden, durch den das Fahrverhalten verbessert werden kann.

Das Heizaggregat ist vorteilhafterweise als brennstoffbetriebener Durchlauferhitzer ausgestaltet. Derartige Durchlauferhitzer sind dem Fachmann beispielsweise aus der WO 2012/152313 A1 bekannt.

Bei einer vorteilhaften Ausgestaltung der Erfindung sind zwischen den beiden Wasservorratstanks ein Brennstofftank, ein Reinigungsmitteltank und/oder ein Frostschutzmitteltank angeordnet. Im Brennstofftank kann Brennstoff, beispielsweise Dieselkraftstoff oder leichtes Heizöl, für ein Heizaggregat der Hochdruckreinigungseinrichtung bevorratet werden. Im Reinigungsmitteltank kann ein flüssiges Reinigungsmittel, zum Beispiel eine Seifenlösung, bevorratet werden. Das Reinigungsmittel kann dem von der Pumpe des Hochdruckreinigungsgerätes geförderten Wasser beigemischt werden, um die Reinigungswirkung zu erhöhen. Im Frostschutzmitteltank kann ein Frostschutzmittel bevorratet werden, mit dem die wasseraufnehmenden Komponenten der Hochdruckreinigungseinrichtung, also insbesondere das Hochdruckreinigungsgerät und an dieses angeschlossene Hochdruck- und/oder Zulaufschläuche, vor Frostschäden geschützt werden können, wenn die Hochdruckreinigungseinrichtung in der kalten Jahreszeit außer Betrieb gesetzt wird. Der Brennstofftank, der Reinigungsmitteltank und/oder der Frostschutzmitteltank können im Bereich zwischen den beiden Wasservorratstanks angeordnet werden. Beispielsweise kann vorgesehen sein, dass der Brennstofftank, der Reinigungsmitteltank und/oder der Frostschutzmitteltank auf einer Grundplatte abgestellt werden können, die unmittelbar auf dem Fahrgestell aufsitzt. Die genannten Tanks sind dem Benutzer auf einfache Weise zugänglich.

Insbesondere kann vorgesehen sein, dass der Brennstofftank, der Reinigungsmitteltank und/oder der Frostschutzmitteltank dem Benutzer von der Rückseite der Hochdruckreinigungseinrichtung aus zugänglich sind.

Bei einer vorteilhaften Ausgestaltung der Erfindung sind zwischen den beiden Wasservorratstanks ein auf eine Schlauchtrommel aufgewickelter Hochdruckschlauch und/oder ein auf eine Schlauchtrommel aufgewickelter Zulaufschlauch angeordnet. Der Hochdruckschlauch kann an einen Ausgang der Pumpe des Hochdruckreinigungsgerätes angeschlossen sein, so dass über den Hochdruckschlauch das unter Druck gesetzte Wasser auf einen Gegenstand gerichtet werden kann. An das freie Ende des Hochdruckschlauchs kann beispielsweise eine Sprühlanze oder eine Spritzpistole angeschlossen werden. Der Zulaufschlauch kann zum Einsatz kommen, um den Einlass des Entkopplungstanks mit einem Wasserversorgungsnetz zu verbinden. Der Hochdruckschlauch und der Zulaufschlauch können bei Nichtgebrauch jeweils auf eine Schlauchtrommel aufgewickelt werden, die zwischen den beiden Wasservorratstanks positionierbar ist.

Günstigerweise sind die Schlauchtrommel für den Hochdruckschlauch und/oder die Schlauchtrommel für den Zulaufschlauch dem Benutzer von der Rückseite der Hochdruckreinigungseinrichtung aus zugänglich.

Von Vorteil ist es, wenn zwischen den beiden Wasservorratstanks ein elektrischer Schaltschrank und/oder eine Ablagefläche für eine Werkzeugkiste angeordnet sind. Im elektrischen Schaltschrank können insbesondere elektrische Steuerkomponenten, Anzeigegeräte und Schalter der Hochdruckreinigungseinrichtung positioniert sein und beispielsweise auch elektrische Sicherungen. Die Anordnung des Schaltschranks zwischen den beiden Wasservorratstanks ist insbesondere dann von Vorteil, wenn der elektrische Schaltschrank dem Benutzer von der Rückseite der Hochdruckreinigungseinrichtung aus zugänglich ist. Dies erleichtert die Handhabung der Hochdruckreinigungseinrichtung und auch dessen Montage und Instandhaltung.

Auch eine Werkzeugkiste ist günstigerweise zwischen den beiden Wasservorratstanks positionierbar und dem Benutzer von der Rückseite der Hochdruckreinigungseinrichtung aus zugänglich. Hierzu kann zwischen den beiden Wasservorratstanks eine Ablagefläche für die Werkzeugkiste bereitgestellt werden.

Bei einer besonders bevorzugten Ausgestaltung der Erfindung weist die Hochdruckreinigungseinrichtung mindestens eine zwischen einer Schließstellung und einer Offenstellung hin und her bewegbare Haube auf, die in der Schließstellung einen Bereich zwischen den beiden Wasservorratstanks abdeckt und diesen Bereich in der Offenstellung freigibt und die an den beiden Wasservorratstanks bewegbar gelagert ist.

Beispielsweise kann eine Haube in der Schließstellung das Hochdruckreinigungsgerät und ein Heizaggregat abdecken und in der Offenstellung für Instandhaltungsmaßnahmen freigeben. Bevorzugt deckt diese Haube in der Schließstellung einen bezogen auf die Fahrtrichtung vorderen Bereich der Hochdruckreinigungseinrichtung zwischen den beiden Wasservorratstanks ab.

Es kann auch vorgesehen sein, dass eine Haube in der Schließstellung einen bezogen auf die Fahrtrichtung hinteren Bereich der Hochdruckreinigungseinrichtung zwischen den beiden Wasservorratstanks abdeckt und in der Offenstellung freigibt. Dieser hintere Bereich kann beispielsweise Tanks für Reinigungsmittel, Frostschutzmittel und/oder Entkalkungsmittel aufnehmen sowie Schlauchtrommeln für einen Druckschlauch und/oder einen Zulaufschlauch und einen elektrischen Schaltschrank sowie auch Aufnahmen für Zubehörteile des Hochdruckreinigungseinrichtung.

Bevorzugt sitzt die mindestens eine Haube in ihrer Schließstellung auf den beiden Wasservorratstanks auf.

Die mindestens eine Haube ist an den beiden Wasservorratstanks bewegbar gelagert. Beispielsweise kann vorgesehen sein, dass die mindestens eine Haube an einem ersten und einem zweiten Lagerelement um eine senkrecht zur Fahrtrichtung ausgerichtete Schwenkachse verschwenkbar gelagert ist, wobei das erste Lagerelement an den ersten Wasservorratstank und das zweite Lagerelement an den zweiten Wasservorratstank angeformt ist und die beiden Lagerelemente einander zugewandt sind. Bei einer derartigen Ausgestaltung weisen die beiden Wasservorratstanks jeweils mindestens ein Lagerelement auf. Die Lagerelemente sind fluchtend zueinander ausgerichtet und definieren eine Schwenkachse für eine an den Lagerelementen drehbar gelagerte Haube, die in ihrer Schließstellung einen Bereich zwischen den beiden Wasservorratstanks abdeckt.

Bei einer vorteilhaften Ausführungsform der Erfindung weisen die beiden Wasservorratstanks jeweils einen vertikal nach oben ausgerichteten Ausleger auf, an dessen dem Fahrgestell abgewandten oberen Endbereich mindestens ein Lagerelement angeformt ist.

Von besonderem Vorteil ist es, wenn die Hochdruckreinigungseinrichtung eine vordere und eine hintere Haube aufweist, wobei die beiden Hauben an einander benachbart angeordneten Lagerelementen der beiden Wasservorratstanks gelagert sind. Die vordere Haube kann in ihrer Schließstellung die Pumpe und den Motor des Hochdruckreinigungsgerätes sowie auch ein Heizaggregat für das von der Pumpe unter Druck gesetzte Wasser abdecken und die hintere Haube kann in ihrer Schließstellung einen Bedienbereich abdecken, in dem beispielsweise eine Sprühlanze und eine Spritzpistole angeordnet sind sowie auch ein Hochdruckschlauch, an dessen freies Ende die Sprühlanze angeschlossen werden kann.

Die Lagerelemente sind bevorzugt als Schwenkzapfen ausgestaltet.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Seitenansicht einer erfindungsgemäßen Hochdruckreinigungseinrichtung mit einer geöffneten vorderen Haube und einer geöffneten hinteren Haube;
- Figur 2:: eine Vorderansicht der Hochdruckreinigungseinrichtung aus Figur 1 mit geöffneter vorderer Haube;
- Figur 3:: eine Rückansicht der Hochdruckreinigungseinrichtung aus Figur 3, wobei die hintere Haube entfernt wurde;
- Figur 4:: eine perspektivische Darstellung der Hochdruckreinigungseinrichtung aus Figur 1 mit geschlossener vorderer Haube und entfernter hinterer Haube;
- Figur 5:: eine Draufsicht auf die Hochdruckreinigungseinrichtung aus Figur 1 mit geschlossener vorderer Haube und entfernter hinterer Haube;
- Figur 6:: eine perspektivische Darstellung eines ersten und eines zweiten Wasservorratstanks der Hochdruckreinigungseinrichtung aus Figur 1, wobei die beiden Wasservorratstanks über eine Leitungsanordnung miteinander verbunden sind;
- Figur 7:: eine schematische Seitenansicht des ersten Wasservorratstanks aus Figur 6;
- Figur 8:: eine Schnittansicht des ersten Wasservorratstanks längs der Linie 8-8 aus Figur 7;
- Figur 9:: eine Schnittansicht des ersten Wasservorratstanks längs der Linie 9-9 in Figur 8.

In der Zeichnung ist schematisch eine vorteilhafte Ausführungsform einer erfindungsgemäßen Hochdruckreinigungseinrichtung dargestellt, die insgesamt mit dem Bezugszeichen 10 belegt ist. Die Hochdruckreinigungseinrichtung 10 ist nach Art eines Fahrzeuganhängers ausgebildet, der ein Fahrgestell 12 mit einem Rahmen 13 aufweist, der starr mit einer in Fahrtrichtung 14 nach vorne vom Fahrgestell 12 abstehenden Deichsel 16 verbunden ist und an dem zwei Laufräder 18, 20 um eine gemeinsame Drehachse 22 drehbar gelagert sind. Die Hochdruckreinigungseinrichtung 10 weist eine der Deichsel 16 zugewandte Vorderseite 24, eine der Deichsel 16 abgewandte Rückseite 26 sowie eine erste Längsseite 28 und eine zweite Längsseite 30 auf, die sich in Fahrtrichtung 14 von der Rückseite 26 bis zur Vorderseite 24 erstrecken.

Die Hochdruckreinigungseinrichtung 10 weist einen ersten Wasservorratstank 32 auf, der an der ersten Längsseite 28 angeordnet ist und sich von der Rückseite 26 über die gesamte Länge des Fahrgestells 12 bis zur Vorderseite 24 erstreckt. Außerdem weist die Hochdruckreinigungseinrichtung 10 einen zweiten Wasservorratstank 34 auf, der an der zweiten Längsseite 30 angerordnet ist und sich von der Rückseite 26 über die gesamte Länge des Fahrgestells 12 bis zur Vorderseite 24 erstreckt. Der erste Wasservorratstank 32 sitzt ebenso wie der zweite Wasservorratstank 34 unmittelbar auf dem Fahrgestell 12 auf. Das Fahrgestell 12 kann hierzu im Bereich der ersten Längsseite 28 einen ersten Längsholm aufweisen, auf dem der erste Wasservorratstank 32 aufsitzt, und im Bereich der zweiten Längsseite 30 kann das Fahrgestell 12 einen zweiten Längsholm aufweisen, auf dem der zweite Wasservorratstank 34 unmittelbar aufsitzt. Die Längsholme sind in der Zeichnung zur Erzielung einer besseren Übersicht nicht dargestellt.

Die beiden Wasservorratstanks 32, 34 weisen jeweils einen vorderen Tankbereich 36 und einen hinteren Tankbereich 38 auf. Der vordere Tankbereich 36 erstreckt sich von der Vorderseite 24 bis etwa zur Drehachse 22 der beiden Laufräder 18, 20, und an den vorderen Tankbereich 36 schließt sich der hintere Tankbereich 38 an, der sich bis zur Rückseite 26 erstreckt. Der hintere Tankbereich 38 bildet einen vertikal nach oben ausgerichteten Ausleger 40 aus, der die Maximalhöhe der Hochdruckreinigungseinrichtung 10 definiert. Am oberen Ende des Auslegers 40 sind ein vorderer Schwenkzapfen 42 und ein hinterer Schwenkzapfen 44 angeformt. Die vorderen Schwenkzapfen 42 der beiden Wasservorratstanks 32, 34 sind einander zugewandt, fluchtend zueinander ausgerichtet und definieren eine vordere Schwenkachse 46. Die hinteren Schwenkzapfen 44 der beiden Wasservorratstanks 32, 34 sind ebenfalls einander zugewandt, fluchtend zueinander ausgerichtet und definieren eine hintere Schwenkachse 48. An den vorderen Schwenkzapfen 42 der beiden Wasservorratstanks 32, 34 ist eine vordere Haube 50 um die vordere Schwenkachse 46 schwenkbar und lösbar gelagert, und an den hinteren Schwenkzapfen 44 der beiden Wasservorratstanks 32, 34 ist eine hintere Haube 52 um die hintere Schwenkachse 48 schwenkbar und lösbar gelagert. Die beiden Hauben 50, 52 können zwischen einer Schließstellung, in der sie einen Raum zwischen den beiden Wasservorratstanks 32, 34 abdecken, und einer Offenstellung, in der sie den Raum zwischen den beiden Wasservorratstanks 32, 34 freigeben, hin und her geschwenkt werden. Bei Bedarf können die Hauben 50, 52 von den Wasservorratstanks 32, 34 vollständig entfernt werden.

Die vordere Haube 50 ist in den Figuren 1 und 2 in ihrer Offenstellung und in den Figuren 4 und 5 in ihrer Schließstellung dargestellt. Die hintere Haube 52 ist in Figur 1 in ihrer Offenstellung dargestellt und in den Figuren 3, 4 und 5 wurde die hintere Haube 52 entfernt.

Im Bereich des Auslegers 50 ist in den ersten Wasservorratstank 32 eine erste Ausnehmung 54 eingeformt, die in eine Innenwand 56 des ersten Wasservorratstank 32 einmündet. Die Innenwand 56 des ersten Wasservorratstanks 32 ist einer Innenwand 58 des zweiten Wasservorratstanks 34 zugewandt. In der ersten Ausnehmung 54 kann beispielsweise ein Schutzhelm 60 positioniert werden.

Der zweite Wasservorratstank 34 weist ungefähr in Höhe der ersten Ausnehmung 54 des ersten Wasservorratstanks 32 eine zweite Ausnehmung 62 auf, die dem ersten Wasservorratstank 32 zugewandt ist und in die Innenwand 58 des zweiten Wasservorratstanks 34 einmündet. Die zweite Ausnehmung 62 bildet eine Aufnahme aus, in der beispielsweise eine Betriebsanleitung positioniert werden kann.

Unterhalb der zweiten Ausnehmung 62 weist der zweite Wasservorratstank 34 eine dritte Ausnehmung 63 und eine vierte Ausnehmung 64 auf, die ebenfalls in die Innenwand 58 des ersten Wasservorratstanks 34 einmünden und in den zweiten Wasservorratstank 34 eingeformt sind. Die dritte Ausnehmung 63 bildet eine Aufnahme aus für ein Strahlrohr, das an eine Spritzpistole 68 angeschlossen ist, und die vierte Ausnehmung 64 bildet eine Aufnahme für ein Verlängerungsstrahlrohr 70 aus, das an das mit der Spritzpistole 68 verbundene Strahlrohr angeschlossen werden kann.

Die Ausnehmungen 62, 63 und 64 sind, darauf wurde bereits hingewiesen, in die Wasservorratstanks 32, 34 eingeformt, wobei die Entformungsrichtung für die Ausnehmungen 62, 63, 64 senkrecht zur Fahrtrichtung 14 verläuft. Die beiden Wasservorratstanks 32, 34 sind im Rotationssinterverfahren aus einem Kunststoffmaterial hergestellt.

Im Bereich zwischen den beiden Wasservorratstanks 32, 34 sind zwischen den hinteren Tankbereichen 38 ein elektrischer Schaltschrank 72, eine Schlauchtrommel 74 für einen Hochdruckschlauch 76, eine Schlauchtrommel 78 für einen Zulaufschlauch 80, eine Ablagefläche 82 für eine Werkzeugkiste 84 sowie ein Reinigungsmitteltank 86 und ein Frostschutzmitteltank 88 angeordnet, die dem Benutzer auf einfache Weise von der Rückseite 26 der Hochdruckreinigungseinrichtung 10 bei geöffneter hinterer Haube 52 zugänglich sind. Außerdem ist in diesem Bereich ein Tankstutzen 92 für einen Kraftstofftank angeordnet, der in der Zeichnung zur Erzielung einer besseren Übersicht nicht dargestellt ist. Der erste Wasservorratstank 32 trägt an seinem hinteren Ende einen Entkalkungsmitteltank 90.

Zwischen den vorderen Tankbereichen 36 der beiden Wasservorratstanks 32, 34 sind ein Hochdruckreinigungsgerät 94 mit einem Motor 96 und einer von diesem Motor 96 angetriebenen Pumpe 98 angeordnet sowie ein der Pumpe 98 nachgeordnetes Heizaggregat 100, das in der dargestellten Ausführungsform als brennstoffbetriebener Durchlauferhitzer 102 ausgebildet ist, dem ein Gebläse 104 zur Zuführung von Verbrennungsluft zugeordnet ist. Das Hochdruckreinigungsgerät 94 ist ebenso wie das Heizaggregat 100 im Bereich zwischen den beiden Wasservorratstanks 32, 34 auf dem Fahrgestell 12 angeordnet.

Die beiden Wasservorratstanks 32, 34 bilden jeweils einen Hohlkörper aus. In den ersten Wasservorratstank 32 ist ein Entkopplungstank 106 integriert in Form einer in den ersten Wasservorratstank 32 eingeformten Vertiefung 108. Der Entkopplungstank 106 weist einen ersten Einlass 110 und einen zweiten Einlass 112 auf. An den ersten Einlass 110 ist ein erstes füllstandsabhängiges Ventil in Form eines ersten Schwimmerventils 114 angeschlossen. Das erste Schwimmerventil 114 weist einen ersten Schwimmkörper 116 auf, der den Füllstand des Entkopplungstanks 106 erfasst. An den zweiten Einlass 112 ist ein zweites füllstandsabhängiges Ventil angeschlossen in Form eines zweiten Schwimmerventils 118, das einen zweiten Schwimmkörper 120 aufweist, mit dem der Füllstand des Entkopplungstanks 106 erfasst werden kann. Der erste Einlass 110 und der zweite Einlass 112 sind oberhalt des maximalen Füllstands des Entkopplungstanks 106 angeordnet. Erreicht der Füllstand des Entkopplungstanks 106 einen Maximalwert, so werden der erste Einlass 110 und der zweite Einlass 112 von den Schwimmerventilen 114, 118 geschlossen, so dass über die Einlässe 110, 112 kein Wasser mehr in den Entkopplungstank gelangen kann. An den ersten Einlass 110 oder wahlweise auch an den zweiten Einlass 112 kann beispielsweise der Zulaufschlauch 80 angeschlossen werden, der mit seinem freien Ende an ein Wasserversorgungsnetz, insbesondere an ein öffentliches Wasserversorgungsnetz, angeschlossen werden kann.

Der Entkopplungstank 106 weist einen Auslass 122 auf, der über eine erste Verbindungsleitung 124 mit dem zweiten Wasservorratstank 34 verbunden ist. Von der ersten Verbindungsleitung 124 zweigt eine Versorgungsleitung 126 ab, die an den Eingang der Pumpe 98 angeschlossen ist, so dass über die Versorgungsleitung 126 eine Strömungsverbindung zwischen dem Entkopplungstank 106 und der Pumpe 98 des Hochdruckreinigungsgerätes 94 bereitgestellt ist.

Zum Anschluss der Versorgungsleitung 126 an die erste Verbindungsleitung 124 ist in die erste Verbindungsleitung 124 ein T-Stück 128 geschaltet. Zwischen dem T-Stück 128 und dem zweiten Wasservorratstank 34 ist in die erste Verbindungsleitung 124 ein vom Benutzer betätigbares Absperrorgan geschaltet, das im dargestellten Ausführungsbeispiel als Absperrhahn 130 ausgebildet ist. Mittels des Absperrhahns130 kann die Strömungsverbindung zwischen dem Entkopplungstank 106 und dem zweiten Wasservorratstank 34 unterbrochen werden, ohne dass dadurch die Strömungsverbindung zwischen dem Entkopplungstank 106 und dem Hochdruckreinigungsgerät 94 beeinträchtigt wird.

Der zweite Wasserversorgungstank 34 steht über eine zweite Verbindungsleitung 132 mit dem ersten Wasserversorgungstank 32 in Strömungsverbindung. In die zweite Verbindungsleitung 132 ist ein Auslasshahn 134 geschaltet, der vom Benutzer betätigt werden kann, um bei Bedarf die beiden Wasservorratstanks 32, 34 und den Entkopplungstank 106 zu entleeren.

Die in Form eines Fahrzeuganhängers ausgebildete Hochdruckreinigungseinrichtung 10 kann mit Hilfe eines Zugfahrzeuges an unterschiedliche Einsatzorte, insbesondere an unterschiedliche Baustellen gefahren werden. Am jeweiligen Einsatzort kann mittels des Hochdruckreinigungsgerätes 94 Wasser unter Druck gesetzt und über den Druckschlauch 76 auf einen Gegenstand gerichtet werden. Das von der Pumpe 98 des Hochdruckreinigungsgerätes 94 unter Druck gesetzte Wasser kann mittels des Heizaggregates 100 erwärmt werden. Falls am jeweiligen Einsatzort ein Wasserversorgungsnetz zur Verfügung steht, kann dem Wasserversorgungsnetz über den Zulaufschlauch 80 Wasser entnommen werden, das in den Entkopplungstank 106 einströmen und von diesem über die Versorgungsleitung 126 dem Hochdruckreinigungsgerät 94 zugeführt werden kann. Der Benutzer kann hierbei den Absperrhahn 130 schließen, so dass das Wasser vom Entkopplungstank 106 nicht in die Wasservorratstanks 32, 34 gelangen kann.

Zur Verbesserung des Reinigungsergebnisses kann dem Wasser ein flüssiges Reinigungsmittel, beispielsweise eine Seifenlösung beigemischt werden, die im Reinigungsmitteltank 86 bevorratet werden kann. Um zu vermeiden, dass sich im Heizaggregat 106 Kalk ablagert, kann dem Wasser außerdem ein Entkalkungsmittel beigemischt werden, das im Entkalkungsmitteltank 90 bevorratet werden kann. Wird die Hochdruckreinigungseinrichtung 10 nicht betrieben, so kann in der kalten Jahreszeit das Hochdruckreinigungsgerät 94 ebenso wie sämtliche wasseraufnehmenden Leitungen und Schläuche der Hochdruckreinigungseinrichtung 10 mit einem Frostschutzmittel befüllt werden, das im Frostschutzmitteltank 88 bevorratet werden kann.

Falls am Einsatzort der Hochdruckreinigungseinrichtung 10 kein Wasserversorgungsnetz zur Verfügung steht, können die beiden Wasservorratstanks 32, 34 bereits an einer Sammelstelle mit Wasser befüllt werden, indem das Wasser von der Sammelstelle über den Entkopplungstank 106 und die erste Verbindungsleitung 124 dem zweiten Wasservorratstank 34 und von diesem über die zweite Verbindungsleitung 132 dem ersten Wasservorratstank 32 zugeführt wird. Der Absperrhahn 130 wird hierzu geöffnet. Der Entkopplungstank 106 bildet bei geöffnetem Absperrhahn 130 über die erste Verbindungsleitung 124 und die zweite Verbindungsleitung 132 mit den beiden Wasservorratstanks 32, 34 ein kommunizierendes System aus, wobei der Füllstand des Entkopplungstanks 106 mit dem Füllstand der beiden Wasservorratstanks 32, 34 übereinstimmt. Am Einsatzort kann dann das Wasser bei geöffnetem Absperrhahn aus den Wasservorratstanks 32, 34 über die Verbindungsleitungen 124, 132 und die Versorgungsleitung 126 zum Eingang der Pumpe 98 des Hochdruckreinigungsgeräts 94 strömen.

## Patentansprüche

1. Fahrbare Hochdruckreinigungseinrichtung (10) mit einem Fahrzeuganhänger, an dessen Fahrgestell (12) zumindest zwei Laufräder (18, 20) um eine gemeinsame Drehachse (22) drehbar gehalten sind zum Verfahren der Hochdruckreinigungseinrichtung (10), und mit einem einen Motor (96) und eine vom Motor (96) angetriebene Pumpe (98) aufweisenden Hochdruckreinigungsgerät (94) zum Unterdrucksetzen von Wasser, das auf einen zu reinigenden Gegenstand gerichtet werden kann, sowie mit mindestens einem Wasservorratstank (32, 34) zur Bevorratung von Wasser für das Hochdruckreinigungsgerät (94), **dadurch gekennzeichnet, dass** die Hochdruckreinigungseinrichtung (10) einen Entkopplungstank (106) aufweist mit mindestens einem Einlass (110, 112), der mit einem Wasserversorgungsnetz verbindbar ist, und mit mindestens einem Auslass (122), der mit dem Hochdruckreinigungsgerät (94) und über ein vom Benutzer betätigbares Absperrorgan (130) mit mindestens einem Wasservorratstank (32, 34) verbunden ist.

2. Fahrbare Hochdruckreinigungseinrichtung nach Anspruch 1, **dadurch gekennzeichnet, dass** der Entkopplungstank (106) in einen Wasservorratstank (32, 34) integriert ist.

3. Fahrbare Hochdruckreinigungseinrichtung nach Anspruch 1 oder 2, **dadurch gekennzeichnet, dass** ein Wasservorratstank (32) eine Vertiefung (108) aufweist, die den Entkopplungstank (106) ausbildet.

4. Fahrbare Hochdruckreinigungseinrichtung nach einem der voranstehenden Ansprüche, **dadurch gekennzeichnet, dass** die Hochdruckreinigungseinrichtung (10) einen ersten Wasservorratstank (32) und einen zweiten Wasservorratstank (34) aufweist, die im Abstand zueinander jeweils an einer Längsseite (28, 30) des Fahrzeuganhängers angeordnet und über eine Leitungsanordnung (124, 132) miteinander verbunden sind, wobei die beiden Wasservorratstanks (32, 34) auf dem Fahrgestell (12) aufsitzen und das Hochdruckreinigungsgerät (94) zwischen den beiden Wasservorratstanks (32, 34) auf dem Fahrgestell (12) positioniert ist.

5. Fahrbare Hochdruckreinigungseinrichtung nach Anspruch 4, **dadurch gekennzeichnet, dass** der Entkopplungstank (106) in den ersten Wasservorratstank (32) integriert ist und über eine Versorgungsleitung (126) mit dem Hochdruckreinigungsgerät (94) und über eine absperrbare erste Verbindungsleitung (124) mit dem zweiten Wasservorratstank (34) verbunden ist, und dass der zweite Wasservorratstank (34) über eine zweite Verbindungsleitung (132) mit dem ersten Wasservorratstank (32) verbunden ist.

6. Fahrbare Hochdruckreinigungseinrichtung nach Anspruch 4 oder 5, **dadurch gekennzeichnet, dass** das Fahrgestell (12) einen Rahmen (13) aufweist, auf dem der erste Wasservorratstank (32) und der zweite Wasservorratstank (34) aufsitzen.

7. Fahrbare Hochdruckreinigungseinrichtung nach Anspruch 4, 5 oder 6, **dadurch gekennzeichnet, dass** sich der erste Wasservorratstank (32) und der zweite Wasservorratstank (34) über die gesamte Länge des Fahrgestells (12) erstrecken.

8. Fahrbare Hochdruckreinigungseinrichtung nach einem der Ansprüche 4 bis 7, **dadurch gekennzeichnet, dass** zumindest einer der beiden Wasservorratstanks (32, 34) dem anderen Wasservorratstank (32, 34) zugewandt mindestens eine Ausnehmung (54, 62, 63, 64) aufweist, die eine Aufnahme für ein Zubehörteil (60, 68, 70) des Hochdruckreinigungsgeräts (94) ausbildet.

9. Fahrbare Hochdruckreinigungseinrichtung nach einem der Ansprüche 4 bis 8, **dadurch gekennzeichnet, dass** die Hochdruckreinigungseinrichtung (10) ein Heizaggregat (100) aufweist zum Aufheizen des von der Pumpe (98) unter Druck gesetzten Wassers, wobei das Heizaggregat (100) zwischen den beiden Wasservorratstanks (32, 34) auf dem Fahrgestell (12) angeordnet ist.

10. Fahrbare Hochdruckreinigungseinrichtung nach Anspruch 9, **dadurch gekennzeichnet, dass** das Heizaggregat (100) als brennstoffbetriebener Durchlauferhitzer (102) ausgestaltet ist.

11. Fahrbare Hochdruckreinigungseinrichtung nach einem der Ansprüche 4 bis 10, **dadurch gekennzeichnet, dass** zwischen den beiden Wasservorratstanks (32, 34) ein Brennstofftank, ein Reinigungsmitteltank (86) und/oder ein Frostschutzmitteltank (88) angeordnet sind.

12. Fahrbare Hochdruckreinigungseinrichtung nach Anspruch 11, **dadurch gekennzeichnet, dass** der Brennstofftank, der Reinigungsmitteltank (86) und/oder der Frostschutzmitteltank (88) dem Benutzer von der Rückseite (26) der Hochdruckreinigungseinrichtung (10) aus zugänglich sind.

13. Fahrbare Hochdruckreinigungseinrichtung nach einem der Ansprüche 4 bis 12, **dadurch gekennzeichnet, dass** zwischen den beiden Wasservorratstanks (32, 34) ein auf eine Schlauchtrommel (74) aufgewickelter Hochdruckschlauch (76) und/oder ein auf eine Schlauchtrommel (78) aufgewickelter Zulaufschlauch (80) angeordnet sind.

14. Fahrbare Hochdruckreinigungseinrichtung nach Anspruch 13, **dadurch gekennzeichnet, dass** der Hochdruckschlauch (76) und/oder der Zulaufschlauch (80) dem Benutzer von der Rückseite (26) der Hochdruckreinigungseinrichtung (10) aus zugänglich sind.

15. Fahrbare Hochdruckreinigungseinrichtung nach einem der Ansprüche 4 bis 14, **dadurch gekennzeichnet, dass** zwischen den beiden Wasservorratstanks (32, 34) ein elektrischer Schaltschrank (72) und/oder eine Ablagefläche (82) für eine Werkzeugkiste (84) angeordnet sind.

16. Fahrbare Hochdruckreinigungseinrichtung nach Anspruch 15, **dadurch gekennzeichnet, dass** der Schaltschrank (72) und/oder die Ablagefläche (82) für die Werkzeugkiste (84) dem Benutzer von der Rückseite (26) der Fahrbare Hochdruckreinigungseinrichtung (10) aus zugänglich sind.

17. Fahrbare Hochdruckreinigungseinrichtung nach einem der Ansprüche 4 bis 16, **dadurch gekennzeichnet, dass** die Hochdruckreinigungseinrichtung (10) mindestens eine zwischen einer Schließstellung und einer Offenstellung hin und her bewegbare Haube (50, 52) aufweist, die in der Schließstellung einen Bereich zwischen den beiden Wasservorratstanks (32, 34) abdeckt und diesen Bereich in der Offenstellung freigibt und die an den beiden Wasservorratstanks (32, 34) bewegbar gelagert ist.

18. Fahrbare Hochdruckreinigungseinrichtung nach Anspruch 17, **dadurch gekennzeichnet, dass** die mindestens eine Haube (50, 52) an einem ersten und einem zweiten Lagerelement um eine senkrecht zur Fahrtrichtung (14) ausgerichtete Schwenkachse (46, 48) verschwenkbar gelagert ist, wobei das erste Lagerelement an den ersten Wasservorratstank (32) und das zweite Lagerelement an den zweiten Wasservorratstank (34) angeformt ist und die beiden Lagerelemente einander zugewandt sind.

19. Fahrbare Hochdruckreinigungseinrichtung nach Anspruch 18, **dadurch gekennzeichnet, dass** die beiden Wasservorratstanks (32, 34) jeweils einen vertikal nach oben ausgerichteten Ausleger (40) aufweisen, an dessen dem Fahrgestell (12) abgewandten oberen Endbereich die Lagerelemente angeformt sind.

20. Fahrbare Hochdruckreinigungseinrichtung nach Anspruch 18 oder 19, **dadurch gekennzeichnet, dass** die Lagerelemente als Schwenkzapfen (42, 44) ausgestaltet sind.

## Claims

1. Mobile high-pressure cleaning apparatus (10) with a vehicle trailer, on the chassis (12) of which at least two running wheels (18, 20) are held so as to be rotatable about a common axis of rotation (22) for moving the high-pressure cleaning apparatus (10), and with a high-pressure cleaning appliance (94) having a motor (96) and a pump (98) driven by the motor (96) for pressurizing water which can be directed at an object which is to be cleaned, and also with at least one water storage tank (32, 34) for storing water for the high-pressure cleaning appliance (94), **characterized in that** the high-pressure cleaning apparatus (10) has a decoupling tank (106) with at least one inlet (110, 112) which can be connected to a water supply mains, and with at least one outlet (122) which is connected to the high-pressure cleaning appliance (94) and, via a shutoff member (130) which can be actuated by the user, to at least one water storage tank (32, 34).

2. Mobile high-pressure cleaning apparatus in accordance with Claim 1, **characterized in that** the decoupling tank (106) is integrated in a water storage tank (32, 34).

3. Mobile high-pressure cleaning apparatus in accordance with Claim 1 or 2, **characterized in that** a water storage tank (32) has an indentation (108) which forms the decoupling tank (106).

4. Mobile high-pressure cleaning apparatus in accordance with any one of the preceding claims, **characterized in that** the high-pressure cleaning apparatus (10) has a first water storage tank (32) and a second water storage tank (34) which are arranged spaced apart from each other in each case on a long side (28, 30) of the vehicle trailer and are connected together via a line arrangement (124, 132), the two water storage tanks (32, 34) being located on the chassis (12) and the high-pressure cleaning appliance (94) being positioned between the two water storage tanks (32, 34) on the chassis (12).

5. Mobile high-pressure cleaning apparatus in accordance with Claim 4, **characterized in that** the decoupling tank (106) is integrated in the first water storage tank (32) and is connected via a supply line (126) to the high-pressure cleaning appliance (94) and via a first connecting line (124) which can be shut off to the second water storage tank (34), and **in that** the second water storage tank (34) is connected via a second connecting line (132) to the first water storage tank (32).

6. Mobile high-pressure cleaning apparatus in accordance with Claim 4 or 5, **characterized in that** the chassis (12) has a frame (13) on which the first water storage tank (32) and the second water storage tank (34) are located.

7. Mobile high-pressure cleaning apparatus in accordance with Claim 4, 5 or 6, **characterized in that** the first water storage tank (32) and the second water storage tank (34) extend over the entire length of the chassis (12).

8. Mobile high-pressure cleaning apparatus in accordance with any one of Claims 4 to 7, **characterized in that** at least one of the two water storage tanks (32, 34) has, facing the other water storage tank (32, 34), at least one recess (54, 62, 63, 64) which forms a receptacle for an accessory part (60, 68, 70) of the high-pressure cleaning appliance (94).

9. Mobile high-pressure cleaning apparatus in accordance with any one of Claims 4 to 8, **characterized in that** the high-pressure cleaning apparatus (10) has a heating unit (100) for heating the water pressurized by the pump (98), the heating unit (100) being arranged on the chassis (12) between the two water storage tanks (32, 34).

10. Mobile high-pressure cleaning apparatus in accordance with Claim 9, **characterized in that** the heating unit (100) is configured as a fuel-operated continuous-flow heater (102).

11. Mobile high-pressure cleaning apparatus in accordance with any one of Claims 4 to 10, **characterized in that** a fuel tank, a cleaning-agent tank (86) and/or an antifreeze tank (88) are arranged between the two water storage tanks (32, 34).

12. Mobile high-pressure cleaning apparatus in accordance with Claim 11, **characterized in that** the fuel tank, the cleaning-agent tank (86) and/or the antifreeze tank (88) are accessible to the user from the rear side (26) of the high-pressure cleaning apparatus (10).

13. Mobile high-pressure cleaning apparatus in accordance with any one of Claims 4 to 12, **characterized in that** a high-pressure hose (76) wound onto a hose drum (74) and/or an inlet hose (80) wound onto a hose drum (78) are arranged between the two water storage tanks (32, 34).

14. Mobile high-pressure cleaning apparatus in accordance with Claim 13, **characterized in that** the high-pressure hose (76) and/or the inlet hose (80) are accessible to the user from the rear side (26) of the high-pressure cleaning apparatus (10).

15. Mobile high-pressure cleaning apparatus in accordance with any one of Claims 4 to 14, **characterized in that** an electric switch cabinet (72) and/or a storage surface (82) for a toolbox (84) are arranged between the two water storage tanks (32, 34).

16. Mobile high-pressure cleaning apparatus in accordance with Claim 15, **characterized in that** the switch cabinet (72) and/or the storage surface (82) for the toolbox (84) are accessible to the user from the rear side (26) of the mobile high-pressure cleaning apparatus (10).

17. Mobile high-pressure cleaning apparatus in accordance with any one of Claims 4 to 16, **characterized in that** the high-pressure cleaning apparatus (10) has at least one cover (50, 52) which is movable back and forth between a closed position and an open position, which in the closed position covers a region between the two water storage tanks (32, 34) and uncovers this region in the open position, and which is mounted movably on the two water storage tanks (32, 34).

18. Mobile high-pressure cleaning apparatus in accordance with Claim 17, **characterized in that** the at least one cover (50, 52) is mounted to be pivotable about a pivot axis (46, 48) oriented perpendicularly to the direction of travel (14) on a first and a second bearing element, the first bearing element being formed on the first water storage tank (32) and the second bearing element being formed on the second water storage tank (34), and the two bearing elements facing each other.

19. Mobile high-pressure cleaning apparatus in accordance with Claim 18, **characterized in that** the two water storage tanks (32, 34) have in each case an extension arm (40) oriented vertically upwards, on the upper end region of which which is remote from the chassis (12) the bearing elements are formed.

20. Mobile high-pressure cleaning apparatus in accordance with Claim 18 or 19, **characterized in that** the bearing elements are configured as pivot pins (42, 44).

## Revendications

1. Dispositif de nettoyage haute pression mobile (10) comprenant une remorque de véhicule sur le châssis (12) de laquelle au moins deux roulettes (18, 20) sont retenues de manière à pouvoir tourner autour d'un axe de rotation (22) commun pour le déplacement du dispositif de nettoyage haute pression (10), et comprenant un appareil de nettoyage haute pression (94) présentant un moteur (96) et une pompe (98) entraînée par le moteur (96) pour mettre l'eau sous pression, qui peut être orienté vers un objet à nettoyer, et comprenant également au moins un réservoir d'eau (32, 34) permettant le stockage de l'eau pour l'appareil de nettoyage haute pression (94), **caractérisé en ce que** le dispositif de nettoyage haute pression (10) présente un réservoir de découplage (106) pourvu d'au moins une entrée (110, 112), qui peut être reliée à un réseau d'alimentation en eau, et d'au moins une sortie (122), qui est reliée à l'appareil de nettoyage haute pression (94) et à au moins un réservoir d'eau (32, 34) par l'intermédiaire d'un organe d'arrêt (130) pouvant être actionné par l'utilisateur.

2. Dispositif de nettoyage haute pression mobile selon la revendication 1, **caractérisé en ce que** le réservoir de découplage (106) est intégré dans un réservoir d'eau (32, 34).

3. Dispositif de nettoyage haute pression mobile selon la revendication 1 ou 2, **caractérisé en ce qu'**un réservoir d'eau (32) présente un évidement (108) qui forme le réservoir de découplage (106).

4. Dispositif de nettoyage haute pression mobile selon l'une quelconque des revendications précédentes, **caractérisé en ce que** le dispositif de nettoyage haute pression (10) comprend un premier réservoir d'eau (32) et un deuxième réservoir d'eau (34), qui sont agencés à distance l'un de l'autre respectivement sur un grand côté (28, 30) de la remorque du véhicule et qui sont reliés l'un à l'autre par l'intermédiaire d'un ensemble de conduites (124, 132), dans lequel les deux réservoirs d'eau (32, 34) reposent sur le châssis (12) et l'appareil de nettoyage haute pression (94) est positionné entre les deux réservoirs d'eau (32, 34) sur le châssis (12).

5. Dispositif de nettoyage haute pression mobile selon la revendication 4, **caractérisé en ce que** le réservoir de découplage (106) est intégré dans le premier réservoir d'eau (32) et est relié à l'appareil de nettoyage haute pression (94) par l'intermédiaire d'une conduite d'alimentation (126) et au deuxième réservoir d'eau (34) par l'intermédiaire d'une première conduite de liaison (124) pouvant être fermée, et **en ce que** le deuxième réservoir d'eau (34) est relié au premier réservoir d'eau (32) par l'intermédiaire d'une deuxième conduite de liaison (132).

6. Dispositif de nettoyage haute pression mobile selon la revendication 4 ou 5, **caractérisé en ce que** le châssis (12) comprend un cadre (13) sur lequel reposent le premier réservoir d'eau (32) et le deuxième réservoir d'eau (34).

7. Dispositif de nettoyage haute pression mobile selon la revendication 4, 5 ou 6, **caractérisé en ce que** le premier réservoir d'eau (32) et le deuxième réservoir d'eau (34) s'étendent sur toute la longueur du châssis (12).

8. Dispositif de nettoyage haute pression mobile selon l'une quelconque des revendications 4 à 7, **caractérisé en ce qu'**au moins un des deux réservoirs d'eau (32, 34) tourné vers l'autre réservoir d'eau (32, 34) présente au moins un évidement (54, 62, 63, 64), qui forme un logement pour un accessoire (60, 68, 70) de l'appareil de nettoyage haute pression (94).

9. Dispositif de nettoyage haute pression mobile selon l'une quelconque des revendications 4 à 8, **caractérisé en ce que** le dispositif de nettoyage haute pression (10) comprend un groupe de chauffage (100) permettant le chauffage de l'eau mise sous pression par la pompe (98), dans lequel le groupe de chauffage (10) est agencé entre les deux réservoirs d'eau (32, 34) sur le châssis (12).

10. Dispositif de nettoyage haute pression mobile selon la revendication 9, **caractérisé en ce que** le groupe de chauffage (100) est réalisé sous la forme d'un chauffe-eau instantané (102) alimenté par un combustible.

11. Dispositif de nettoyage haute pression mobile selon l'une quelconque des revendications 4 à 10, **caractérisé en ce qu'**un réservoir de combustible, un réservoir de produit de nettoyage (86) et/ou un réservoir d'antigel (88) sont agencés entre les deux réservoirs d'eau (32, 34).

12. Dispositif de nettoyage haute pression mobile selon la revendication 11, **caractérisé en ce que** le réservoir de combustible, le réservoir de produit de nettoyage (86) et/ou le réservoir d'antigel (88) sont accessibles à l'utilisateur par la face arrière (26) du dispositif de nettoyage haute pression (10).

13. Dispositif de nettoyage haute pression mobile selon l'une quelconque des revendications 4 à 12, **caractérisé en ce qu'**un tuyau haute pression (76) enroulé sur un tambour pour tuyau (74) et/ou un tuyau d'alimentation (80) enroulé sur un tambour pour tuyau (78) sont agencés entre les deux réservoirs d'eau (32, 34) .

14. Dispositif de nettoyage haute pression mobile selon la revendication 13, **caractérisé en ce que** le tuyau haute pression (76) et/ou le tuyau d'alimentation (80) sont accessibles à l'utilisateur par la face arrière (26) du dispositif de nettoyage haute pression (10) .

15. Dispositif de nettoyage haute pression mobile selon l'une quelconque des revendications 4 à 14, **caractérisé en ce qu'**une armoire de commande électrique (72) et/ou une surface de réception (82) pour une boîte à outils (84) sont agencées entre les deux réservoirs d'eau (32, 34).

16. Dispositif de nettoyage haute pression mobile selon la revendication 15, **caractérisé en ce que** l'armoire de commande (72) et/ou la surface de réception (82) pour la caisse à outils (84) sont accessibles à l'utilisateur par la face arrière (26) du dispositif de nettoyage haute pression (10).

17. Dispositif de nettoyage haute pression mobile selon l'une quelconque des revendications 4 à 16, **caractérisé en ce que** le dispositif de nettoyage haute pression (10) comprend au moins un capot (50, 52) qui peut être animé d'un mouvement de va-et-vient entre une position de fermeture et une position d'ouverture et qui, dans la position de fermeture, recouvre une zone entre les deux réservoirs d'eau (32, 34) et, dans la position d'ouverture, libère cette zone, et qui est monté mobile sur les deux réservoirs d'eau (32, 34).

18. Dispositif de nettoyage haute pression selon la revendication 17, **caractérisé en ce que** le ou les capots (50, 52) sont montés sur un premier et un deuxième élément de support de manière à pouvoir pivoter autour d'un axe de pivotement (46, 48) orienté perpendiculairement au sens de marche (14), dans lequel le premier élément de support est formé sur le premier réservoir d'eau (32) et le deuxième élément de support est formé sur le deuxième réservoir d'eau (34) et les deux éléments de support sont tournés l'un vers l'autre.

19. Dispositif de nettoyage haute pression mobile selon la revendication 18, **caractérisé en ce que** les deux réservoirs d'eau (32, 34) présentent chacun une potence (40) orientée verticalement vers le haut, sur la zone d'extrémité supérieure de laquelle, laquelle zone étant opposée au châssis (12), sont formés les éléments de support.

20. Dispositif de nettoyage haute pression mobile selon la revendication 18 ou 19, **caractérisé en ce que** les éléments de support sont réalisés sous la forme de tourillons pivotants (42, 44).
